# EUROPÄISCHE PATENTSCHRIFT

(11) **EP 0 532 141 B1**
(45) Veröffentlichungstag und Bekanntmachung des Hinweises auf die Patenterteilung: **15.11.1995**
(21) Anmeldenummer: 92250252.1
(22) Anmeldetag: 09.09.1992
(51) Int. Cl.: C21C 7/10

(54) **Entgasungsgefäss für die Vakuumbehandlung von flüssigem Stahl**
Degassing vessel for the treatment of liquid steel
Récipient de dégazage pour le traitement sous vide d'acier en fusion

(30) Priorität: 12.09.1991 DE 4130590
(43) Veröffentlichungstag der Anmeldung: 17.03.1993
(73) Patentinhaber: MANNESMANN Aktiengesellschaft, 40027 Düsseldorf (DE)
(72) Erfinder: Schöler, Horst-Dieter, W-4100 Duisburg 1 (DE); Golloch, Hans-Dieter, W-5418 Quirnberg (DE); Braaksma, Auke, W-4130 Moers 1 (DE)
(74) Vertreter: Meissner, Peter E., Dipl.-Ing.

(56) Entgegenhaltungen:
- EP-A- 0 070 913
- DE-B- 1 533 933
- FR-A- 1 224 375
- REVUE DE METALLURGIE Bd. 87, Nr. 6, Juni 1990, PARIS FR Seiten 560 - 572 R. D. RUSSEL ET AL. 'Performance "réfractaire" de installation de dégazage sous vide ...'
- PATENT ABSTRACTS OF JAPAN vol. 8, no. 225 (C-247)(1662) 16. Oktober 1984

## Beschreibung

Die Erfindung betrifft ein Entgasungsgefäß für die Vakuumbehandlung von flüssigem Stahl nach der Einleitung des Anspruchs 1.

Derartige Entgasungsgefäße werden für die Entgasung von flüssigem Stahl zur Einstellung von tiefsten Kohlenstoffgehalten eingesetzt. Bekannt sind zwei Teilmengenverfahren. Bei dem einem wird die Stahlschmelze mehrfach in Teilmengen über einen Rüssel in die Vakuumkammer gesaugt und durch denselben Rüssel wieder in die darunter stehende Pfanne abgelassen. Bei dem anderen Teilmengenverfahren, dem sogenannten Durchlaufverfahren, wird die Stahlschmelze durch ein Tauchrohr angesaugt und kontinuierlich durch ein zweites Tauchrrohr wieder in die Pfanne zurückgeführt.

Im Hinblick auf die Erreichung einer möglichst großen Produktionsrate sowie zur Vermeidung von Wärmeverlusten während der Behandlung von flüssigem Stahl ist der Stahlwerker bemüht, die Behandlungsdauer des Stahls so kurz wie möglich zu halten. Um Einfluß auf die Temperatur der Schmelze und des Ofengefäßes nehmen zu können, werden Heizvorrichtungen im mittleren Bereich des Vakuumgefäßes angeordnet.

So ist aus der Schrift DE-AS 15 33 933 eine Vakuumkammer bekannt mit einer feuerfesten Auskleidung in einem vakuumdichten Stahlpanzer, die im unteren Teil einen flachen Herd bildet, in den ein Rüssel zum Ansaugen und Ablassen der zu behandelnden Teilmenge einer Schmelze mündet und die sich nach oben hin verjüngt. Im oberen Teil ist eine Heizung zum Vorwärmen der Kammer und Warmhalten der Schmelze angeordnet. Die Kammer ist mit einem gewölbeartigen Deckel aus feuerfestem Material mit einer öffnung zum Anschluß an die Vakuumpumpenanlage abgeschlossen.

Es kommen auch Gefäße zum Einsatz, die ohne jegliche konische Einschnürung völlig zylindrisch aufgebaut sind und in der Nähe des Gefäßkopfes im rechten Winkel zur Zentralachse einen Abgasanschluß aufweisen.

In den Entgasungsgefäßen werden durch den Entgasungsstrom Partikel mitgerissen. Das Gas prallt dabei gegen die sie lenkenden Flächen, wobei einzelne Partikel sich dort ansammeln. Eine größere Ansammlung oberhalb des Heizstabes ist regelmäßig an der wie ein Prallblech wirkenden Kopffläche des Entgasungsgefäßes. Die einzelnen Partikel bilden dort hängende, in Scheiben angeordnete Lappen. Diese hängenden Lappen haben eine feste Konsistenz und brechen nach Erreichen einer bestimmten Größe in unregelmäßigen Abständen von der Haftfläche ab. Diese auch als Bären bezeichneten Gebilde fallen in den Teilstrom und verändern dort in negativer Weise die Zusammensetzung. Auf ihrem Weg durch das Vakuumgefäß stellen sie eine hohe Gefährdung für die aus Graphit bestehenden Heizstäbe dar, deren Bruchstücke bei Stahlqualitäten mit niedrigem Kohlenstoffgehalt wegen ungeplanter Aufkohlung zu Schrottschmelzen führen.

Ziel der Erfindung ist es, die genannten Nachteile zu vermeiden und ein Entgasungsgefäß gattungsgemäßer Art zu schaffen, das mit einfachen konstruktiven Mitteln bei strömungsgerechter Gefäßgestaltung den Heizstab gegen mechanische Zerstörung schützt.

Die Erfindung löst diese Aufgabe durch die Merkmale des Anspruchs 1. Die Unteransprüche enthalten vorteilhafte Weiterbildungen.

Bei dem erfindungsgemäßen Entgasungsgefäß wird oberhalb des Heizstabes ein Leitblech angeordnet. Dieses ebene Leitblech weist eine Neigung auf, die das strömende Gas zu dem eine kleinere Durchtrittsfläche als das Untergefäß aufweisende Obergefäß leitet. Statt der konstruktiv aufwendigen konischen Verjüngung sind hier die einfachen geometrischen Figuren Kreis, Halbkreis und gerade Fläche gewählt.

Durch das das Mittelgefäß flächendurchtrittsmäßig einengende Leitblech wird die Gasgeschwindigkeit beschleunigt mit dem Effekt, daß die Neigung zur Bärenbildung gemindert wird.

Der Abstand des Heizstabes zum Leitblech ist so gewählt, daß die innenseitige Feuerfestwandung auf eine Temperatur aufgeheizt wird, bei der es noch nicht zur Anbackung kommt.

Das Oberteil des Entgasungsgefäßes ist ebenfalls aus den einfachen Formelementen Halbkreis und Gerade aufgebaut. Hierdurch ergeben sich deutliche Vereinfachungen sowie auch Kosteneinsparungen bezüglich der Feuerfestauskleidung.

Die Lage der ebenen Fläche des zylindrischen Oberteils ist so gewählt, daß der darunter angeordnete Heizstab im Schatten bezüglich herabfallender Festkörper liegt.

Die Durchtrittsfläche des zylindrischen Teils des Obergefäßes, das aus dem des Mittel- bzw. Unterteils entsprechenden Radius im rohrförmigen Teil und nahezu des doppelten Radius im ebenen Teil besteht, ist in gleicher Größe gewählt wie die Durchtrittsfläche des Abgasanschlusses. Hierdurch stellen sich bei der einfachen Bauweise gerade im übergang von dem Obergefäß zum Abgasrohr konstante Strömungsverhältnisse ein. Das ebenfalls als Halbrohr ausgebildete Kuppenstück des Oberteils wird aufgrund der günstigen Form nur geringe Neigung zeigen, Anbackungen aufzunehmen. Sollte sich derartige Bären doch noch bilden, werden diese ohne Gefährdung des Heizstabes in die Teilschmelze fallen. An den geraden vertikalen Innenflächen des Oberteils werden nahezu keine Anbackungen entstehen.

Die leichte Änderung der Legierung bei der geringen Menge der ins Bad eintauchenden Bären kann mit einfachen metallurgischen Maßnahmen behoben werden.

Der Schaustutzen zur Beobachtung des Bades ist gegen die Wärmestrahlung des Heizstabes geschützt und wird daher eine höhere Lebensdauer aufweisen.

Bei dem erfindungsgemäß ausgestalteten Entgasungsgefäß werden nicht nur Kosten gespart durch Verminderung des Gesamtgewichtes, insbesondere den Einsatz von Stahl und Feuerfestmaterial, sondern es kommt zu Einsparungen durch einen verringerten Graphitstabverbrauch. Letzteres wird u.a. dadurch erreicht, daß der Graphitstab immer eingeschaltet bleibt und somit nicht, wie sonst üblich zum Schutz gegen herabfallendes Material, aus dem Gefäß herausgezogen wurde. Durch diese konstante Fahrweise wird nicht nur die Betriebsbereitschaft erhöht sondern auch der Wartungsaufwand vermindert.

Ein Beispiel der Erfindung ist in den beiliegenden Skizzen dargelegt. Es zeigt:
- Fig. 1: einen Schnitt durch ein Entgasungsgefäß,
- Fig. 2: einen Schnitt X-X durch den Dom des Entgasungsgefäßes.

Die Fig. 1 zeigt ein Entgasungsgefäß 10, bestehend aus einem Unterteil 20, einem Mittelteil 30 und einem Oberteil 40. Das Entgasungsgefäß 10 weist einen Mantel 11 auf, der zum Gefäßinneren hin mit einer Feuerfestmasse 12 ausgekleidet ist.

Der zylindrische Unterteil 20 weist ein Tauchrohr 21 zum Zulauf und ein Tauchrohr 22 zum Ablauf der sich in einer Pfanne 50 befindenden Schmelze 51 auf.

Der Mittelteil 30 ist in seinem unteren Bereich ebenso zylindrisch ausgebildet und verjüngt sich im oberen Bereich einseitig durch eine ebene Gasleitfläche 31, wogegen sich die Zylinderform auf der anderen, gegenüberliegenden Seite durch ein Halbrohrteil 41 fortsetzt. Im zylindrischen Bereich ist eine Beschickungseinrichtung 14 vorgesehen sowie ein Heizstab 13 angeordnet.

Der auf dem Mittelteil 30 auf sitzende Oberteil 40 ist etwa hälftig als Rohr 41 ausgebildet, das mit einer parallel zur Zentralachse I vorgesehenen ebenen Fläche 42 verbunden ist. Der Oberteil 40 wird durch eine im rechten Winkel zur Zentralachse I angeordneten Kappe 43 abgeschlossen. In der Kappe 43 ist ein Schauloch 16 vorgesehen.

Der Oberteil 40 mündet in einem Abgasanschluß 15 mit der Durchtrittsfläche F. Die Durchtrittsfläche des Oberteils 40 ist im parallel zur Zentralachse I angeordneten Durchtritt mit A bezeichnet. Der innere Radius der Feuerfestauskleidung ist mit R gekennzeichnet und der Radius des Gefäßmantels mit r.

Die Fig. 2 zeigt den Schnitt X-X mit dem Abgasanschluß 15, einem Teil in Form eines Halbrohres 41' und der parallel zur Zentralachse I angeordneten ebenenen Fläche 42.

In Draufsicht ist die Gasleitfläche 31 dargestellt. Aufgezeigt sind noch der Mantel 11 und die Feuerfestauskleidung 12 sowie die Beschickungseinrichtung 14. Im rechten Winkel zur Zentralachse I ist der Heizstab 13 angeordnet. Wie aus der Skizze deutlich ersichtlich, ist der Heizstab im Schatten der an der ebenenen Fläche 42 vorgesehenen Feuerfestauskleidung 12 angeordnet.

## Patentansprüche

1. Entgasungsgefäß für die Vakuumbehandlung von flüssigem Stahl, bestehend aus Unter-, Mittel- und Oberteil, das einen metallischen Mantel aufweist, der zum Gefäßinneren hin mit Feuerfestmaterial ausgekleidet ist und der im Mittelteil in dem dem Unterteil zugewandten Bereich eine zu diesem den gleichen Radius besitzende zylindrische Form aufweist, mit mindestens einem im Boden des Unterteils vorgesehenen Tauchrohr, das in die Schmelze einer darunter befindlichen Pfanne eintaucht, mit einem im Mittelteil zur Zentralachse rechtwinklig angeordneten Heizstab sowie einer Beschickungseinrichtung und mit im Oberteil angeordneten Schauloch sowie einem an eine Vakuumanlage angeschlossenen im rechten Winkel zur Zentralachse angeordneten Abgasanschluß, wobei
ein Teil des Mantels (11) des Mittenteils (30) in dem dem Oberteil (40) zugewandten Bereich als ebene Fläche (31) ausgebildet ist, die parallel zum Heizstab (13) und in Gasströmungsrichtung auf die Zentralachse (I) zulaufend angeordnet ist,
und der Mantel (11) des Oberteils (40) in dem dem Mittelteil (30) zugewandten Bereich sich zusammensetzt aus einem Halbrohr (41') mit einem dem Unter- und dem Mittel teil (20 bzw. 30) entsprechenden Radius (r) und einer parallel zur Zentralachse (I) angeordneten ebenen Fläche (42)
und in dem dem Abgasanschluß (15) zugewandten Bereich abgedeckt ist durch eine im wesentlichen halbkreisförmige, parallel zur Abgasanschlußachse angeordnete Kappe (43).

2. Entgasungsgefäß nach Anspruch 1,
dadurch gekennzeichnet,
daß die Neigung Zwischen der ebenen Fläche (31) und der Zentralachse (I) 30 bis 60 Grad beträgt.

3. Entgasungsgefäß nach Anspruch 2,
dadurch gekennzeichnet,
daß der Abstand (a) von der ebenen Fläche (31) in gleicher Größe gewählt wird wie der Radius (R) des im rechten Winkel zum Heizstab (13) größten Abstandes der Feuerfestauskleidung (12) des rohrförmigen Mantelstücks (11).

4. Entgasungsgefäß nach Anspruch 1,
dadurch gekennzeichnet,
daß die an der zum Gefäßinneren eine Feuerfestauskleidung (12) aufweisende ebene Fläche (42) in der Weise angeordnet ist, daß in der Draufsicht des Entgasungsgefäßes (10) der Heizstab (13) gegen aus dem Oberteil (40) herabfallende Teile geschützt im Schatten angeordnet ist.

5. Entgasungsgefäß nach Anspruch 4,
dadurch gekennzeichnet,
daß die durchströmbare Durchtrittsfläche (A) des Oberteils (40) eine Größe aufweist, die den 0,9 bis 1,1-fachen der Durchtrittsfläche (F) des Abgasanschlusses (15) entspricht.

## Claims

1. Degassing vessel for the vacuum treatment of liquid steel, consisting of a lower, a middle and an upper part, having a metal jacket which is lined with fire-proof material on the side associated with the vessel interior and which has in the middle part, in the region associated with the lower part, a cylindrical shape with the same radius as the lower part, the vessel comprising at least one immersed pipe provided in the bottom of the lower part and immersed in the melt of a ladle located below, a lance disposed in the middle part at right-angles to the central axis, and charging apparatus and an inspection hole disposed in the upper part, as well as an exhaust gas terminal connected to a vacuum plant at right-angles to the central axis, wherein part of the jacket (11) of the middle part (30) is formed as a plane face (31) in the region associated with the upper part (40) and is arranged so as to extend parallel to the lance (13) and in the gas-flow direction towards the central axis (I),
and the jacket (11) of the upper part (40) in the region associated with the middle part (30) is composed of a semi-cylinder (41') with a radius (r) corresponding to the lower and to the middle part (20 and 30 respectively) and of a plane face (42) extending parallel to the central axis (I),
and is covered in the region associated with the exhaust gas terminal (15) with a substantially semi-circular hood (43) disposed parallel to the exhaust gas terminal axis.

2. Degassing vessel according to claim 1,
characterised in that
the incline between the plane face (31) and the central axis (I) is 30 to 60 degrees.

3. Degassing vessel according to claim 1,
characterised in that
the distance (a) from the plane face (31) is selected to be the same size as the radius (R) of the greatest distance of the fire-proof lining (12) of the tubular jacket member (11) at right-angles to the lance (13).

4. Degassing vessel according to claim 1,
characterised in that
the plane face (42) having a fireproof lining (12) on the side associated with the vessel interior is so arranged that, in a plan view of the degassing vessel (10), the lance (13) is disposed in the shade, protected from parts falling from the upper part (40).

5. Degassing vessel according to claim 1,
characterised in that
the area of the flow cross-section (A) of the upper part (40) is of a size such as to correspond to 0.9 to 1.1 times the flow cross-section (F) of the exhaust gas terminal (15).

## Revendications

1. Récipient de dégazage pour le traitement sous vide d'acier en fusion, comportant une partie inférieure, une partie médiane, et une partie supérieure, présentant une enveloppe métallique qui est revêtue, vers l'intérieur du récipient, d'une matière réfractaire et qui présente, dans la partie médiane, dans la zone en regard de la partie inférieure, une forme cylindrique possédant le même rayon par rapport à celle-ci, comportant au moins un tube plongeur prévu dans le fond de la partie inférieure, qui plonge dans le bain de fusion d'une poche de coulée se trouvant en dessous, comportant une barre chauffante agencée à angle droit par rapport à l'axe central dans la partie médiane, ainsi qu'un dispositif de chargement, et comportant une fenêtre agencée dans la partie supérieure, ainsi qu'un raccord de gaz d'échappement agencé à angle droit par rapport à l'axe central et raccordé à une installation à vide, une partie de l'enveloppe (11) de la partie médiane (30) étant réalisée, dans la zone en regard de la partie supérieure (40), comme surface plane (31) qui est agencée parallèlement à la barre chauffante (13) et en se terminant sur l'axe central (I) dans le sens d'écoulement du gaz, et l'enveloppe (11) de la partie supérieure (40), dans la zone en regard de la partie médiane (30), étant constituée d'un demi-tube (41') ayant un rayon (r) correspondant à la partie inférieure et à la partie médiane (20 et 30), et d'une surface plane (42) agencée parallèlement à l'axe central (I), et étant recouverte, dans la zone en regard du raccord de gaz d'échappement (15), par un capot (43), de forme sensiblement semi-circulaire, agencé parallèlement à l'axe du raccord de gaz d'échappement.

2. Récipient de dégazage selon la revendication 1,
caractérisé en ce que l'inclinaison entre la surface plane (31) et l'axe central (I) vaut de 30 à 60 degrés.

3. Récipient de dégazage selon la revendication 2,
caractérisé en ce que l'écartement (a) de la surface plane (31) est choisie de même valeur que le rayon (R) du plus grand écartement, à angle droit par rapport à la barre chauffante (13), du revêtement réfractaire (12) de la pièce d'enveloppe tubulaire (11).

4. Récipient de dégazage selon la revendication 1,
caractérisé en ce que la surface plane (42) présentant un revêtement réfractaire (12) intérieurement au récipient est agencée de sorte que, en vue de dessus du récipient de dégazage (10), la barre chauffante (13) est agencée à l'abri en étant protégée contre des débris tombant de la partie supérieure (40).

5. Récipient de dégazage selon la revendication 4,
caractérisé en ce que la surface de passage (A), traversée par le courant, de la partie supérieure (40) présente une taille qui correspond à 0,9-1,1 fois la surface de passage (F) du raccord de gaz d'échappement (15).
